# EUROPÄISCHE PATENTSCHRIFT

(11) **EP 0 464 305 B1**
(45) Veröffentlichungstag und Bekanntmachung des Hinweises auf die Patenterteilung: **07.09.1994**
(21) Anmeldenummer: 91101694.7
(22) Anmeldetag: 07.02.1991
(51) Int. Cl.: B66C 23/82, B66C 13/18, F15B 13/01

(54) **Hydraulische Steuervorrichtung**
Hydraulic control device
Dispositif de commande hydraulique

(30) Priorität: 05.07.1990 DE 4021347
(43) Veröffentlichungstag der Anmeldung: 08.01.1992
(73) Patentinhaber: HEILMEIER & WEINLEIN Fabrik für Oel-Hydraulik GmbH & Co. KG, D-81608 München (DE)
(72) Erfinder: Brunner, Rudolf, Ing., W-8011 Baldham (DE)
(74) Vertreter: Grünecker, Kinkeldey, Stockmair & Schwanhäusser Anwaltssozietät

(56) Entgegenhaltungen:
- EP-A- 0 016 719
- EP-A- 0 022 755
- EP-A- 0 172 524
- DE-A- 2 314 590
- DE-A- 2 526 154
- DE-A- 3 237 103
- FR-A- 2 268 177
- GB-A- 2 113 310
- US-A- 3 792 715

## Beschreibung

Die Erfindung betrifft eine hydraulische Steuervorrichtung der im Oberbegriff des Patentanspruchs 1 angegebenen Art.

Ein Kran ist ein schwingendes Last-Bewegungssystem bei dem am Beginn oder Ende einer Lastbewegung, auch bedingt durch große Hebelübersetzungen, schwingende Bewegungen auftreten, die auf den oder die Hydroverbraucher rückwirken und zu Druckschwankungen im hydraulischen System führen. Die Hydrauliksäulen des theoretisch inkompressiblen Mediums zeigen in der Praxis elastische Reaktionen, so daß aus dem Zusammenwirken verschiedener Faktoren die Schwingbewegungen und die Druckschwankungen störend über lange Zeitdauer, d.h. auch während der Lastbewegung aufrechterhalten werden.

Eine gattungsgemäße Steurvorrichtung (EP-A-0 172 524) weist keine hydraulische Dämpfungsvorrichtung für Druckschwankungen in der Steuerdruckleitung des Lasthalteventils auf. Der Steuerdruck bzw. Druckschwankungen im system wirken ungedämpft auf das Lasthalteventil.

Bei einer aus GB-A-2 113 310 bekannten Steuervorrichtung zweigt von einer Steuerdruckleitung, die zu einer Seite eines Regelkolbens eines Ablauf-Regelventils führt, eine Beipassleitung zum Tank ab, in der ein Drosseldurchgang angeordnet ist. Vor der Abzweigung des Beipasskanals ist in der Steurdruckleitung ein Rheostat angeordnet, der mit dem Drosseldurchgang konstanten Druck fur den Regelkolben erzeugt. Die andere Seite des Regelkolbens wird mit variablem Druck aus der das Regelventil enthaltenden Arbeitsleitung beaufschlagt.

Der Erfindung liegt die Aufgabe zugrunde, eine hydraulische Steuervorrichtung der eingangs genannten Art zu schaffen, bei der einfach und kostengünstig eine wirkungsvolle Dämpfung von Druckschwankungen erreicht wird.

Die gestellte Aufgabe wird erfindungsgemäß mit den im Patentanspruch 1 angegebenen Merkmalen gelöst.

Zum Dämpfen der Druckschwankungen wird nur in den Steuerdruckkreis des Lasthalteventils eingegriffen, indem ständig eine Störmenge an Steuerdruckmittel abgelassen wird. Aus einem Zusammenspiel zwischen dem Drosseldurchgang und dem Stördrosseldurchgang, über den das Störvolumen aus der Aufsteuerdruckleitung abströmt, resultiert die rasch wirkende Dämpfung von Druckschwankungen. Dabei wird die gewünschte Dämpfung unabhängig von der Art und Konstruktion des Steuerventils erreicht, was bedeutet, daß die Wahl des Steuerventils frei bleibt. Es kann auch ein kompliziertes Steuerventil mit Zulaufreglern und Lastdruckabtastung benutzt werden, das an sich bei zum Schwingen neigenden Systemen kritisch ist, weil es Druck-Schwingungen anregen kann. Die Dämpfung beruht vermutlich darauf, daß durch die aus der Aufsteuerdruckleitung abströmende Störmenge die oberen und unteren Kuppen im Druckverlauf bei Druckschwankungen gekappt werden und ein pendelnder Druckverlauf in den Arbeitsleitungen und im Hydroverbraucher so gestört wird, daß Druckschwankungen rasch abklingen. Die zum Dämpfen abfließende Störmenge ist gering.

Bei der Ausführungsform von Anspruch 2 bleibt der das Lasthalteventil enthaltende Block konventionell. Er ist mit herstellungstechnisch geringem Aufwand für die zusätzliche Funktion modifiziert. Allein durch Austausch des Blocks ist eine bereits im Betrieb gewesene hydraulische Steuervorrichtung nachträglich umzurüsten.

Die Ausführungsform gemäß Anspruch 3 entspricht dem modernen Baukastenprinzip für wahlweise kombinierbare Komponenten. Die Baueinheit läßt sich leicht im Steuerkreis an passender Stelle eingliedern. Bei einem bisher ungedämpften System wird durch Anbau der Baueinheit nachträglich eine Dämpfung erreicht. Gegebenenfalls ist die Baueinheit in den Arbeitskreis eingegliedert, wobei dann die Bypassleitung und der Stördrosseldurchgang größer bemessen werden.

Obwohl zu erwarten ist, daß bei gegenüber dem Drosseldurchgang größerem Stördrosseldurchgang die Aufsteuerung des Lasthalteventils beeinträchtigt ist, zeigt sich überraschend, daß bei der ungewöhnlichen Auslegung gemäß Anspruch 4 trotz der Dämpfung das Lasthalteventil unbeeinträchtigt arbeitet. Beispielsweise wird als Drosseldurchgang eine Bohrung mit 0,8mm Durchmesser und als Stördrosseldurchgang eine Bohrung mit 1,0mm verwendet. Grundsätzlich werden das Größenverhältnis und die Größen der Durchgänge an die jeweiligen Anforderungen individuell angepaßt.

Es ist denkbar, den Bypasskanal in dem den Aufsteuerkolben des Lasthalteventils enthaltenden Zylinder oder im Aufsteuerkolben selbst anzuordnen und mit dem Zylinderteil an der Aufsteuerkolben-Rückseite zu verbinden, der gegebenenfalls ohnedies druckentlastet ist.

Bei der Ausführungsform nach Anspruch 5 ist zusätzlich im Steuerkreis eine Bewegungsdämpfdrossel vorhanden. Die Bewegungsdämpfdrossel wird auf betriebswarmes Druckmittel oder aus anderen Gründen so eng eingestellt, daß sie bei kaltem Druckmittel oder beim schnellen Anhalten des Verbrauchers das rasche Zusteuern des Lasthalteventils verzögern könnte. Es käme dann zum Nachlaufen des Hydroverbrauchers unter ist. Das Rückschlagventil in der Parallelleitung eliminiert diese Gefahr, weil es beim Zusteuern des Lasthalteventils Druckmittel an der Bewegungsdämpfdrossel vorbei läßt, wenn die Druckdifferenz an der Bewegungsdämpfdrossel zu groß wird. Bei Druckschwankungen während des Senkens der Last dämpft die Bewegungsdämpfdrossel im Zusammenspiel mit der Dämpfvorrichtung.

Bei der Ausführungsform gemäß Anspruch 6 kooperieren die Dämpfungsvorrichtung und die Bewegungsdämpfdrossel auf optimale Weise.

Die Zusteuerbewegung des Aufsteuerkolbens wird durch das Rückschlagventil gemäß Anspruch 7 nicht beeinträchtigt, weil das Druckmittel über den Bypasskanal abströmt.

Gemäß Anspruch 8 durch den Bypasskanal und den Stördrosseldurchgang abströmendes Druckmittel gelangt in die das Lasthalteventil enthaltende Arbeitsleitung. Eine Verbindung des Bypasskanals mit dem Rücklauf entfällt. Das Rückschlagventil im Bypasskanal stellt sicher, daß bei Druckbeaufschlagung der anderen Arbeitsleitung kein Druckmittel über den Beipaßkanal zur einen Arbeitsleitung gelangt.

Gemäß Anspruch 9 glangt das zum Dämpfen abströmende Druckmittel direkt in den Rücklauf oder Tank.

Der Druckspeicher gemäß Anspruch 10 trägt dazu bei, die Druckschwankungen rasch abklingen zu lassen.

Eine weitere zweckmäßige Ausführungsform, geht aus Anspruch 11 hervor. Üblicherweise wird bei hydraulischen Steuervorrichtungen für schwingende Lastbewegungssysteme im Lasthalteventil weltweit ein geometrisches Flächenverhältnis von 1:3 zwischen dem Ventilsitz und dem Aufsteuerkolben verwendet. Durch Angehen von diesem als Standard durchgesetzten Flächenverhältnis wird jedoch die sich durch das über den Bypasskanal abströmende Druckmittel ergebende Druckdifferenz kompensiert und der Vorteil erreicht, daß sich für eine wirksame Dämpfung und auch zum Aufsteuern aus der den Aufsteuerdruck bereitstellenden Arbeitsleitung eine größere Druckmittelmenge bewegt, um den Aufsteuerkolben mit der gleichen Kraft zu bewegen wie bisher.

Mit Anspruch 12 wird dem Fachmann eine einfach nachzuvollziehende Anweisung gegeben, wie eine optimale Dämpfung der Druckschwankungen bei gleichbleibendem Regel- oder Steuerverhalten der hydraulischen Steuervorrichtung erzielbar ist.

Gemäß Anspruch 13 sind beide Arbeitsleitungen des Hydroverbrauchers mit einem Lasthalteventil abgesichert Eine wirksame Dämpfung von Druckschwankungen wird unabhängig von der Bewegungsrichtung der Last erreicht. Die Verknüpfung der Bypasskanäle ist eine bauliche Vereinfachung.

Anhand der Zeichnung werden Ausführungsformen des Erfindungsgegenstandes erläutert. Es zeigen:
- Fig. 1: eine schematische Ansicht eines schwingenden Lastbewegungssystems,
- Fig. 2: eine hydraulische Steuervorrichtung als Blockschaltbild,
- Fig. 3: eine Detailvariante,
- Fig. 4: eine weitere Detailvariante,
- Fig. 5: eine weitere Detailvariante,
- Fig. 6: einen schematischen Schnitt durch ein Lasthalteventil,
- Fig. 7: ein Druck/Zeitdiagramm zur Verdeutlichung der Dämpfung in der hydraulischen Steuervorrichtung, und
- Fig. 8: ein Blockschaltbild einer weiteren Ausführungsform.

Ein schwingendes Last-Bewegungssystem S gemaß Fig. 1 ist beispielsweise ein an einen Lastkraftwagen 1 an dessen Fahrzeugrahmen 2 angebauter Hydraulikkran 3, dessen Auslegerkomponenten durch Hydroverbraucher V, z.B. doppeltwirkende Hydraulikzylinder, bewegt werden, wenn eine Last F zu manipulieren ist. Am Beginn oder am Ende einer oder auch während der Bewegung der Last F treten Kräfte auf, die die Auslegerkomponenten, vor allem wegen der großen Hebelverhältnisse, zum Schwingen bringen, was in den Hydroverbrauchern V zu spürbaren Druckschwankungen führt, woraus gefährliche oder unangenehme Lastbewegungen resultieren.

Aus Fig. 2 ist im Blockschaltbild eine hydraulische Steuervorrichtung L entnehmbar, mit der beispielsweise der in Fig. 1 gezeigte, linke Hydroverbraucher V betätigt wird. Die hydraulische Steuervorrichtung L enthält ein Lasthalteventil H mit einem Aufsteuerteil A und einer Dämpfungsvorrichtung X sowie ein schematisch angedeutetes Steuerventil C, und wird aus einer Druckquelle P, der ein Rücklauf-Tank T zugeordnet ist, mit Druckmittel versorgt.

Der Hydroverbraucher V ist ein doppelt wirkender Differential-Zylinder 4 mit einem Kolben 5, an dem über eine Kolbenstange 8 die Last F angreift. Die Kammern 6 und 7 des Zylinders 4 sind über Arbeitsleitungen 9, 10 an das Steuerventil C angeschlossen und wechselweise mit der Druckquelle P oder dem Rücklauf T verbindbar, um den Kolben 5 in beiden Richtungen zu bewegen. Zum Anhalten der Last hat das Steuerventil eine Nullstellung. Das Lasthalteventil H ist in der anderen Arbeitsleitung 9 angeordnet und wird zum Senken der Last F aus der einen Arbeitsleitung 10 mit Aufsteuerdruck beaufschlagt, der durch das Steuerventil C eingestellt wird.

Im Lasthalteventil H ist ein Ventil 11 mit einem Schließelement 13 enthalten, das durch eine Feder 12 und von einem Steuerdruck in einem vom dem Steuerventil C zugewandten Teil der anderen Arbeitsleitung 9 abzweigenden Steuerleitung 15b in Zusteuerrichtung belastet wird. Ein in Strömungsrichtung zum Steuerventil C sperrendes Rückschlagventil 14 umgeht das Ventil 11. In Aufsteuerrichtung wird das Ventilelement 13 gegen die Kraft der Feder 12 vom Steuerdruck einer angedeuteten Steuerleitung 15a beaufschlagt, die vom dem Hydroverbraucher V zugewandten Teil der anderen Arbeitsleitung 9 abzweigt.

Der Aufsteuerteil A weist eine Aufsteuerdruckleitung 16 auf, die von einer Abzweigung 17 der einen Arbeitsleitung 10 abzweigt und zu einem Anschluß 18 des Ventils 11 führt. In der Aufsteuerdruckleitung 16 kann zum Dämpfen der Bewegungen des Schließelementes 13 bzw. des diesem zugeordneten Aufsteuerkolbens (s. Fig. 5) eine Komponente 19 enthalten sein, die aus einer Bewegungsdämpfdrossel 20, vorzugsweise verstellbar, und aus einem Umgehungsrückschlagventil 21 besteht, das in Richtung zur einen Arbeitsleitung 10 sperrt. Wird das Umgehungsrückschlagventil 21 weggelassen, so werden sowohl Schließ- als auch Öffnungsbewegungen des Schließelementes 13 gedämpft.

In einer Abzweigung 22 der Aufsteuerdruckleitung 16 zweigt eine Beipaßleitung 23 ab, in der eine Stördrossel D2 enthalten ist. Die Beipaßleitung 23 führt bei dieser Ausführungsform zu einem Knotenpunkt 24 in dem dem Steuerventil C zugewandten Teil der anderen Arbeitsleitung 9. Zwischen den Abzweigungen 17 und 22 in der Aufsteuerdruckleitung 16 ist ein Drosseldurchgang D1 vorgesehen, der kleiner ist als der Stördrosseldurchgang D2 (z.B. Drosseldurchgang D1 0,8mm, Stördrosseldurchgang D2 1,0mm). hat. Zwischen dem Stördrosseldurchgang D2 und dem Knotenpunkt 24 kann ein in Richtung zum Stördrosseldurchgang D2 sperrendes Rückschlagventil 25 vorgesehen sein.

In der Stellung von Fig. 2 hält das Ventil 11 die Last. Das Rückschlagventil 14 sperrt. Der zwischen dem Lasthalteventil H und dem Steuerventil C liegende Teil der Arbeitsleitung 9 ist zum Rücklauf T entlastet.

Zum Anheben der Last F wird das Steuerventil C verstellt, so daß die Arbeitsleitung 9 mit der Druckquelle P und die Arbeitsleitung 10 mit dem Rücklauf T verbunden werden. Das Schließelement 13 verbleibt in seiner Schließstellung. Das Rückschlagventil 14 öffnet. Die Kammer 7 wird mit Druck beaufschlagt. Der Kolben 5 fährt aus. Aus der Kammer 6 wird Druckmittel durch die Arbeitsleitung 10 abgeführt.

Zum Anhalten der Last F wird das Steuerventil C wieder zurückgestellt; es tritt der Zustand gemäß Fig. 2 erneut ein.

Zum Senken der Last F werden die Kammer 6 und die Aufsteuerdruckleitung 16 mit Druck beaufschlagt, der das Schließelement 13 gegen die Kraft der Feder 12 aufsteuert. Die Last F beginnt zu sinken. Druckmittel strömt ständig über den Beipaßkanal 23 zur anderen Arbeitsleitung 9, die mit dem Rücklauf T verbunden ist. Kommt es zu Druckschwankungen in den Kammern 6 und 7, den Arbeitsleitungen 9, 10 und im Steuerkreis des Lasthalteventils H, dann werden diese wegen des über den Beipaßkanal 23 und den Stördrosseldurchgang D2 abströmenden Druckmittels und wegen der Bewegungsdämpfdrossel 20 gedämpft.

Zum Anhalten der Last F wird die eine Arbeitsleitung 10 entlastet. Das Rückschlagventil 14 ist in seiner Sperrstellung. Das Schließelement 13 wird zugesteuert, wobei die Bewegungsdämpfdrossel 20 diese Bewegung dämpft. Druckmittel strömt zur einen Arbeitsleitung 10 und/oder durch den Beipaßkanal 23 über das Rückschlagventil 25 ab.

Die hydraulische Steuervorrichtung H gemäß Fig. 3 unterscheidet sich von der von Fig. 2 dadurch, daß der Beipaßkanal 23 direkt mit dem Rücklauf T verbunden ist. Ferner ist in der Aufsteuerdruckleitung 16 ein in Richtung zur einen Arbeitsleitung 10 sperrendes Rückschlagventil 26 vorgesehen. Das Rückschlagventil 26 kann auch bei der Ausführungsform gemäß Fig. 2 an der gleichen Stelle angeordnet sein. Die Funktion der Steuervorrichtung ist gleich der von Fig. 2. Es kann nur kein Druckmittel in die eine Arbeitsleitung 10 zurückströmen.

Gemäß Fig. 4 ist an die Aufsteuerdruckleitung 16 ein Druckspeicher 27 angeschlossen, zweckmäßigerweise zwischen der Komponente 19 und der Abzweigung 22. Das Rückschlagventil 26 von Fig. 3 könnte an der gleichen Stelle vorgesehen sein. Ferner wird angedeutet, daß der Beipaßkanal 23 entweder direkt zum Rücklauf T oder wie in Fig. 2 zur anderen Arbeitsleitung 9 führt.

In Fig. 5 ist der Hydroverbraucher V (z.B. der Knickzylinder in Fig. 1) in beiden Arbeitsrichtungen durch Lasthalteventile H abgesichert. Die Beipaßkanäle 23 beider Dämpfungsvorrichtungen X sind an die jeweils andere Aufsteuerdruckleitung 16 angeschlossen.

In Fig. 6 ist schematisch das Ventil 11 des Lasthalteventils gezeigt. In seinem Gehäuse 28 wird das als Kugel 29 ausgebildete Schließelement 13 von der Feder 12 auf einen Ventilsitz 30 gedrückt, der zwei Kammern 31 und 32 miteinander verbindet. An die Kammer 31 ist der zur Kammer 7 führende Teil der anderen Arbeitsleitung 9 angeschlossen; an die Kammer 32 hingegen der zum Steuerventil C führende Teil der Arbeitsleitung 9. Das Rückschlagventil 14 sitzt zwischen den Kammern 31 und 32. Ein Aufsteuerkolben 34 ist vom Druck in der Aufsteuerleitung 16 beaufschlagbar, um über einen Stößel 33 das Schließelement 13 aufzusteuern. Der hinter dem Aufsteuerkolben 34 liegende Kammerteil 35 ist druckentlastet. Der Ventilsitz 30 hat eine Querschnittsfläche A1, die zur Beaufschlagungsfläche A2 des Aufsteuerkolbens 34 in einem geometrischen Flächenverhältnis steht, größer als 1:4 und vorzugsweise größer als 1:6,5 ist. Der Druck in der Kammer 32 beaufschlagt das Schließelement 13 parallel zur Feder 12 in Schließrichtung. Der Druck in der Kammer 31 beaufschlagt das Schließelement 13 parallel zum Aufsteuerkolben 34 in Aufsteuerrichtung.

Der Beipaßkanal 23 der könnte auch durch den Aufsteuerkolben 34 zur Kammer 35 verlaufen und den Stördrosseldurchgang D2 enthalten. Denkbar wäre es auch, den Beipaßkanal 23 auf der Beaufschlagungsseite des Aufsteuerkolbens 34 herauszuführen.

In Fig. 7 repräsentieren in einem Diagramm die vertikale Achse den Druck und die horizontale Achse die Zeit. Die Kurve P17 repräsentiert den Druckverlauf an der Abzweigung 17. Die untere Kurve P18 repräsentiert den Druckverlauf am Anschluß 18. Beide Drücke pendeln anfangs stark und beruhigen sich dann bis sie schließlich konstant bleiben. Durch über den Beipaßkanal 23 und den Stördrosseldurchgang D2 abströmendes Druckmittel herrscht zwischen den Drücken P17 und P18 eine Druckdifferenz dP. Diese Druckdifferenz ist durch die Größe der Beaufschlagungsfläche des Aufsteuerkolbens 34 (Fig. 5) kompensiert, so daß das Lasthaltenventil H in der üblichen Weise arbeitet.

Bei einem konkreten Ausführungsbeispiel hat der Drosseldurchgang D1 einen Durchmesser von 0,8mm, der StörDrosseldurchgang D2 einen Durchmesser von 1,0mm, der Aufsteuerkolben 34 einen Durchmesser von 17mm. Der Druck an der Abzweigung 17 beträgt ca. 90 Bar; der Druck P 18 Am Anschluß P18 hingegen ca. 40 Bar. Es wird über den Beipaßkanal 23 und den Stördrosseldurchgang D2 eine Druckdifferenz von ca. 40 Bar abgebaut.

Bei der hydraulischen Steuervorrichtung L gemäß Fig. 8 ist zusätzlich zu der Ausführungsform von Fig. 2 oder 3 eine Parallelleitung 36 vorgesehen, die von der Aufsteuerdruckleitung 16 zwischen der Komponente 19 und dem Ventil 11 abzweigt und zwischen dem Drosseldurchgang D1 und der Abzweigung 17 in die Aufsteuerdruckleitung 16 mündet. Sie umgeht die Bewegungsdämpfdrossel 20 und enthält ein Rückschlagventil 37, das in Richtung zur einen Arbeitsleitung 10 öffnet. Die Parallelleitung 36 kann auch direkt an die eine Arbeitsleitung 10 angeschlossen sein. Das Rückschlagventil 37 läßt bei kaltem Druckmittel oder bei streng eingestellter Dämpfdrossel 20 zum raschen Zusteuern des Ventils 11 Druckmittel an der Drossel 20 vorbei abströmen. Außerdem trägt das Rückschlagventil 37 zur Dämpfung bei, weil es Druckspitzen durchläßt. Der Beipaßkanal 23 kann an die andere Arbeitsleitung 9 oder gleich an den Tank T angeschlossen sein. Bei Druckschwankungen im System hält der am Drosseldurchgang D1 herrschende Druck das Rückschlagventil 37 geschlossen, damit die Bewegungsdämpfdrossel 20 ordnungsgemäß wirksam wird.

Die Dämpfungsvorrichtung X mit oder ohne Rückschlagventil 37 ist im besonderen für Steuervorrichtungen in schwingfähigen Last-Bewegungssystemen zweckmäßig, in denen relativ aufwendige Steuerventile mit Zulaufreglern und Lastdruckabtastung vorgesehen sind, die zwar einerseits unbeeinflußt von Druckänderungen auf der Pumpenseite und lastunabhängig arbeiten, andererseits jedoch selbst die Tendenz zum Erzeugen oder Aufrechterhalten von Druckschwankungen im System haben. Mit der erfindungsgemäßen Ausbildung werden die Druckschwankungen im System unabhängig von ihrem Entstehungsort wirkungsvoll und rasch abgedämpft.

## Patentansprüche

1. Hydraulische Steuervorrichtung für ein schwingendes Last-Bewegungssystem, mit einem doppelt beaufschlagbaren Hydrovmotor (V), der über eine erste und eine zweite Arbeitsleitung (9, 10) und ein Steuerventil (C) wahlweise mit einer Druckquelle (P) oder einem Rücklauf (T) verbindbar ist, mit einem in zumindest der ersten Arbeitsleitung (9) zwischen dem Steuerventil (C) und dem Hydromotor (V) angeordneten, aus der zweiten Arbeitsleitung (10) über eine von der zweiten Arbeitsleitung (10) abzweigenden Aufsteuerdruckleitung (16) aus einer Sperrstellung in eine Durchgangsstellung aufsteuerbaren Lasthalteventil (H), **dadurch gekennzeichnet**, daß in der Aufsteuerdruckleitung (16) eine hydraulische Dämpfungsvorrichtung (X) für Druckschwankungen angeordnet ist, die aus einem von der Aufsteuerdruckleitung (16) abzweigenden, bei Druck in der Aufsteuerdruckleitung (16) ständig Druckmittel ablassenden Bypasskanal (23) und einem darin angeordneten Stördrosseldurchgang (D2) gebildet ist, und daß in der Aufsteuerdruckleitung (16) zwischen einer Abzweigung (22) des Bypasskanals (23) von der Aufsteuerdruckleitung (16) und der zweiten Arbeitsleitung (10) ein Drosseldurchgang (D1) vorgesehen ist.

2. Hydraulische Steuervorrichtung nach Anspruch 1, **dadurch gekennzeichnet**, daß die Dämpfungsvorrichtung (X) in einen das Lasthalteventil (H) enthaltenden Block (B) eingegliedert ist.

3. Hydraulische Steuervorrichtung nach Anspruch 1, **dadurch gekennzeichnet**, daß die Dämpfungsvorrichtung (X) eine eigenständige, an die Aufsteuerdruckleitung (16) des Lasthalteventils (H) angeschlossene Baueinheit ist.

4. Hydraulische Steuervorrichtung nach Anspruch 1, **dadurch gekennzeichnet**, daß der Stördrosseldurchgang (D2) größer ist als der Drosseldurchgang (D1), und daß das Durchmesserverhältnis der Drosseldurchgänge (D1, D2) bei etwa 1:1,25 liegt.

5. Hydraulische Steuervorrichtung nach den Ansprüchen 1 bis 4, **dadurch gekennzeichnet**, daß in der Aufsteuerdruckleitung (16) eine Bewegungsdämpfdrossel (20) und ein in Aufsteuerrichtung des Lasthalteventils (H) öffnendes Umgehungsrückschlagventil (21) für die Bewegungsdämpfdrossel (20) vorgesehen sind, daß in einer die Bewegungsdämpfdrossel (20) umgehenden Parallelleitung (36) ein in Richtung zur zweiten Arbeitsleitung (10) öffnendes Rückschlagventil (37) angeordnet ist, und daß die Parallelleitung (36) zwischen dem Drosseldurchgang (D1) und der zweiten Arbeitsleitung (10) an die Aufsteuerdruckleitung (16) oder direkt an die zweite Arbeitsleitung (10) angeschlossen ist.

6. Hydraulische Steuervorrichtung nach einem der Ansprüche 1 bis 5, **dadurch gekennzeichnet**, daß der Bypasskanal (23) zwischen der Bewegungsdämpfdrossel (20) und dem Drosseldurchgang (D1) von der Aufsteuerdruckleitung (16) abzweigt.

7. Hydraulische Steuervorrichtung nach Anspruch 6, **dadurch gekennzeichnet**, daß in der Aufsteuerdruckleitung (16) zwischen dem Drosseldurchgang (D1) und der zweiten Arbeitsleitung (10) ein in Richtung zur zweiten Arbeitsleitung (10) sperrendes Rückschlagventil (26) angeordnet ist.

8. Hydraulische Steuervorrichtung nach einem der Ansprüche 1 bis 7, **dadurch gekennzeichnet**, daß der Bypasskanal (23) abströmseitig an die das Lasthalteventil (H) enthaltende erste Arbeitsleitung (9) angeschlossen ist, und daß im Bypasskanal (23) zwischen dem Stördrosseldurchgang (D2) und der ersten Arbeitsleitung (9) ein in Richtung zur Aufsteuerdruckleitung (16) sperrendes Rückschlagventil (25) angeordnet ist.

9. Hydraulische Steuervorrichtung nach einem der Ansprüche 1 bis 7, **dadurch gekennzeichnet**, daß der Bypasskanal (23) direkt mit einem Rücklauf oder Tank (T) verbunden ist.

10. Hydraulische Steuervorrichtung nach einem der Ansprüche 1 bis 11, **dadurch gekennzeichnet**, daß zwischen dem Drosseldurchgang (D1) und dem Stördrosseldurchgang (D2) ein Druckspeicher (27) an die Aufsteuerdruckleitung (16) oder die Bypassleitung (23) angeschlossen ist.

11. Hydraulische Steuervorrichtung nach einem der Ansprüche 1 bis 10, **dadurch gekennzeichnet**, daß im Lasthalteventil (H) ein durch Federkraft in Zusteuerrichtung auf einen in der ersten Arbeitsleitung (9) liegenden Ventilsitz (30) gedrücktes Schließelement (13) und ein Aufsteuerkolben (34) vorgesehen sind, der aus der Aufsteuerdruckleitung (16) in Aufsteuerrichtung beaufschlagbar ist und das Schließelement (13) in Aufsteuerrichtung bewegbar, und daß das geometrische Flächenverhältnis (A1:A2) zwischen dem Ventilsitz (30) und der Beaufschlagungsfläche des Aufsteuerkolbens (34) größer als 1:4, vorzugsweise größer als 1:6,5 ist.

12. Hydraulische Steuervorrichtung nach einem der Ansprüche 1 bis 11, **dadurch gekennzeichnet**, daß das geometrische Flächenverhältnis (A1:A2) von Aufsteuerkolben (34) und Ventilsitz (30) und das Durchmesserverhältnis der Drosseldurchgänge (D1, D2) derart aufeinander abgestimmt sind, daß für ein wählbares Verhältnis zwischen dem Aufsteuerdruck (P18) am Aufsteuerkolben (34) und dem Druck in der den Aufsteuerdruck (P17) bereitstellenden zweiten Arbeitsleitung (10) eine rasche Dämpfung von Druckschwankungen im Hydroverbraucher (V) erreicht wird.

13. Hydraulische Steuervorrichtung nach einem der Ansprüche 1 bis 12, **dadurch gekennzeichnet**, daß beide Arbeitsleitungen (9, 10) des Hydroverbrauchers (V) ein Lasthalteventil (H) mit jeweils einer Dämpfungsvorrichtung (X) enthalten, und daß die Bypasskanäle (23) der Dämpfungsvorrichtungen (X) verknüpft sind.

## Claims

1. Hydraulic control device for an oscillating load movement system, comprising a double-action hydraulic motor (V) which by means of a first and a second working line (9, 10) and a control valve (C) can be selectively connected to a pressure source (P) or a return line (T), and comprising a load-holding valve (H) which is arranged in at least the first working line (9) between the control valve (C) and the hydraulic motor (V) and which from the second working line (10) can be driven via a drive-open pressure line (16), which branches off from the second working line (10), from a shut-off position into a through position, characterized in that in the drive-open pressure line (16) a hydraulic damping device (X) for pressure fluctuations is arranged, which consists of a bypass duct (23) which branches off from the drive-open pressure line (16) and continuously lets off pressure medium when pressure exists in the drive-open pressure line (16) and of a disturbance throttle passage (D2) arranged therein, and in that a throttle passage (D1) is provided in the drive-open pressure line (16) between a branch (22) of the bypass duct (23) from the drive-open pressure line (16) and the second working line (10).

2. Hydraulic control device according to Claim 1, characterized in that the damping device (X) is integrated into a block (B) containing the load holding valve (H).

3. Hydraulic control device according to Claim 1, characterized in that the damping device (X) is an independent unit connected to the drive-open pressure line (16) of the load holding valve (H).

4. Hydraulic control device according to Claim 1, characterized in that the disturbance throttle passage (D2) is larger than the throttle passage (D1), and in that the ratio of the diameters of the throttle passages (DI, D2) is approximately 1 : 1.25.

5. Hydraulic control device according to Claims 1 to 4, characterized in that a movement damping throttle (20) and a bypass nonreturn valve (21), which opens in the drive-open direction of the load holding valve (H), for the movement damping throttle (20) are provided in the drive-open pressure line (16), in that a nonreturn valve (37) which opens in the direction of the second working line (10) is arranged in a parallel line (36) bypassing the movement damping throttle (20), and in that the parallel line (36) is connected, between the throttle passage (D1) and the second working line (10), to the drive-open pressure line (16) or directly to the second working line (10).

6. Hydraulic control device according to one of Claims 1 to 5, characterized in that the bypass duct (23) branches off from the drive-open pressure line (16) between the movement damping throttle (20) and the throttle passage (D1).

7. Hydraulic control device according to Claim 6, characterized in that a nonreturn valve (26) shutting off in the direction of the second working line (10) is arranged in the drive-open pressure line (16) between the throttle passage (D1) and the second working line (10).

8. Hydraulic control device according to one of Claims 1 to 7, characterized in that the bypass duct (23) is connected on the outlet side to the first working line (9) containing the load holding valve (H), and in that a nonreturn valve (25) shutting off in the direction of the drive-open pressure line (16) is arranged in the bypass duct (23) between the disturbance throttle passage (D2) and the first working line (9).

9. Hydraulic control device according to one of Claims 1 to 7, characterized in that the bypass duct (23) is connected directly to a return line or tank (T).

10. Hydraulic control device according to one of Claims 1 to 11, characterized in that an accumulator (27) is connected to the drive-open pressure line (16) or to the bypass line (23) between the throttle passage (D1) and the disturbance throttle passage (D2).

11. Hydraulic control device according to one of Claims 1 to 10, characterized in that in the load holding valve (H) there are provided a closing element (13), which is pressed by spring force in the drive-closed direction onto a valve seat (30) situated in the first working line (9), and a drive-open piston (34) which can be loaded in the drive-open direction from the drive-open pressure line (16) and can move the closing element (13) in the drive-open direction, and in that the geometrical area ratio (A1 : A2) between the valve seat (30) and the loading area of the drive-open piston (34) is higher than 1 : 4, preferably higher than 1 : 6.5.

12. Hydraulic control device according to one of Claims 1 to 11, characterized in that the geometrical area ratio (A1 : A2) of the drive-open piston (34) and valve seat (30) and the ratio of the diameters of the throttle passages (D1, D2) are adjusted to one another in such a manner that for a selectable ratio between the drive-open pressure (P18) on the drive-open piston (34) and the pressure in the second working line (10) producing the drive-open pressure (P17) a rapid damping of pressure fluctuations in the hydraulic consumer (V) is achieved.

13. Hydraulic control device according to one of Claims 1 to 12, characterized in that both working lines (9, 10) of the hydraulic consumer (V) contain a load holding valve (H) having in each case a damping device (X), and in that the bypass ducts (23) of the damping devices (X) are linked.

## Revendications

1. Dispositif de commande hydraulique pour un système oscillant de déplacement de charge, avec un moteur hydraulique (V) à double effet, qui peut être relié sélectivement à une source de pression (P) ou à un retour (T), par l'intermédiaire d'une première et d'une seconde conduite de travail (9, 10) et d'une vanne-pilote (C), avec une soupape de maintien de charge (H), disposée dans la première conduite de travail (9), du moins, entre la vanne-pilote (C) et le moteur hydraulique (V), et pouvant être commandée d'une position de fermeture dans une position de passage à partir de la seconde conduite de travail (10), par l'intermédiaire d'une conduite pilote sous pression (16) qui part de la seconde conduite (10), caractérisé en ce qu'un dispositif d'amortissement hydraulique (X) pour des fluctuations de pression est disposé dans la conduite pilote sous pression (16), ce dispositif étant formé par un conduit de bipasse (23), qui part de la conduite pilote sous pression (16), et évacue en permanence de l'agent sous pression, en cas de pression dans la conduite pilote (16), et par un passage limiteur de perturbations (D2), disposé dans le conduit précité, et en ce qu'un passage d'étranglement (D1) est prévu dans la conduite pilote sous pression (16), entre une dérivation (22) du conduit de bipasse (23) de la conduite pilote sous pression (16) et la seconde conduite de travail (10).

2. Dispositif de commande hydraulique suivant la revendication 1, caractérisé en ce que le dispositif d'amortissement (X) est intégré à un bloc (B) comportant la soupape de maintien de charge (H).

3. Dispositif de commande hydraulique suivant la revendication 1, caractérisé en ce que le dispositif d'amortissement (X) est une unité modulaire autonome, raccordée à la conduite pilote sous pression (16) de la soupape de maintien de charge (H).

4. Dispositif de commande hydraulique suivant la revendication 1, caractérisé en ce que le passage limiteur de perturbations (D2) est supérieur au passage d'étranglement (D1), et en ce que le rapport diamétral des passages d'étranglement (D1, D2) est de l'ordre de 1 : 1,25.

5. Dispositif de commande hydraulique suivant les revendications 1 à 4, caractérisé en ce qu'un étranglement amortisseur de mouvement (20) et une soupape antiretour en dérivation (21) pour l'étranglement (20), s'ouvrant dans le sens de commande de la soupape de maintien de charge (H), sont prévus dans la conduite pilote sous pression (16), en ce qu'une soupape antiretour (37), s'ouvrant en direction de la seconde conduite de travail (10), est disposée dans une conduite parallèle (36), contournant l'étranglement amortisseur de mouvement (20), et en ce que la conduite parallèle (36) est raccordée à la conduite pilote sous pression (16), ou directement à la seconde conduite de travail (10), entre le passage d'étranglement (D1) et la seconde conduite de travail (10).

6. Dispositif de commande hydraulique suivant l'une quelconque des revendications 1 à 5, caractérisé en ce que le conduit de bipasse (23) part de la conduite pilote sous pression (16), entre l'étranglement amortisseur de mouvement (20) et le passage d'étranglement (D1).

7. Dispositif de commande hydraulique suivant la revendication 6, caractérisé en ce qu'une soupape antiretour (26), assurant la fermeture en direction de la seconde conduite de travail (10), est disposée dans la conduite pilote sous pression (16), entre le passage d'étranglement (D1) et la seconde conduite de travail (10).

8. Dispositif de commande hydraulique suivant l'une quelconque des revendications 1 à 7, caractérisé en ce que le conduit de bipasse (23) est raccordé, côté échappement, à la première conduite de travail (9), comportant la soupape de maintien de charge (H), et en ce qu'une soupape antiretour (25), assurant la fermeture en direction de la conduite pilote sous pression (16), est disposée dans le conduit de bipasse (23), entre le passage limiteur de perturbations (D2) et la première conduite de travail (9).

9. Dispositif de commande hydraulique suivant l'une quelconque des revendications 1 à 7, caractérisé en ce que le conduit de bipasse (23) est directement relié au retour ou au réservoir (T).

10. Dispositif de commande hydraulique suivant l'une quelconque des revendications 1 à 11, caractérisé en ce qu'un accumulateur de pression (27) est raccordé à la conduite pilote sous pression (16) ou à la conduite de bipasse (23), entre le passage d'étranglement (D1) et le passage limiteur de perturbations (D2).

11. Dispositif de commande hydraulique suivant l'une quelconque des revendications 1 à 10, caractérisé en ce qu'un élément de fermeture (13), poussé par la force d'un ressort, dans le sens d'attaque, sur un siège de soupape (30) situé dans la première conduite de travail (9), et un piston de commmande (34), sont prévus dans la soupape de maintien de charge (H), le piston pouvant être sollicité dans le sens d'attaque par la conduite pilote sous pression (16), et l'élément de fermeture (13) pouvant se déplacer dans le sens de commande, et en ce que le rapport géométrique de surface (A1 : A2) entre le siège de soupape (30) et la surface de sollicitation du piston de commande (34) est supérieur à 1 : 4, à 1 : 6,5 de préférence.

12. Dispositif de commande hydraulique suivant l'une quelconque des revendications 1 à 11, caractérisé en ce que le rapport géométrique de surface (A1 : A2) entre le piston de commande (34) et le siège de soupape (30), et le rapport diamétral des passages d'étranglement (D1, D2), sont mutuellement adaptés, de sorte qu'un amortissement rapide des fluctuations de pression dans le consommateur hydraulique (V) est obtenu, pour un rapport sélectif entre la pression de commande (P18) sur le piston (34) et la pression dans la seconde conduite de travail (10), fournissant la pression de commande (P17).

13. Dispositif de commande hydraulique suivant l'une quelconque des revendications 1 à 12, caractérisé en ce que les deux conduites de travail (9, 10) du consommateur hydraulique (V) comportent une soupape de maintien de charge (H) avec un dispositif d'amortissement respectif (X), et en ce que les conduits de bipasse (23) des dispositifs d'amortissement (X) sont combinés.
